# EUROPÄISCHE PATENTSCHRIFT

(11) **EP 0 724 064 B1**
(45) Veröffentlichungstag und Bekanntmachung des Hinweises auf die Patenterteilung: **28.04.1999**
(21) Anmeldenummer: 95120723.2
(22) Anmeldetag: 29.12.1995
(51) Int. Cl.: E06B 9/54, E06B 9/17

(54) **Rolladenaggregat**
Roller shutter system
Système de volet roulant

(30) Priorität: 24.01.1995 DE 29501051 U
(43) Veröffentlichungstag der Anmeldung: 31.07.1996
(73) Patentinhaber: SKS Stakusit Bautechnik GmbH, 47198 Duisburg (DE)
(72) Erfinder: Klasen, Günter, 45219 Essen Kettwig (DE)
(74) Vertreter: Honke, Manfred, Dr.-Ing.

(56) Entgegenhaltungen:
- EP-A- 0 426 046
- DE-U- 9 413 520

## Beschreibung

Die Erfindung betrifft ein Rolladenaggregat mit einem Rolladenkasten, insbesondere Rolladen-Aufsetzkasten, mit einer Wickelwelle für einen Rolladenpanzer, mit einer Wickelwelle für ein Fliegengitter-Rollo, mit einer Rolladenführung und mit einer Rolloführung. Ein solches Aggregat ist aus dem DE-U-94 13 520 und der EP-A-0 426 046 bekannt.

Es sind Insektenschutz-Rollgitter zur insektendichten, jedoch luftdurchlässigen Abdeckung einer Fenster- oder Türöffnung bekannt, welche ein netzartiges Insektenschutzgitter aufweisen, das an der Außenseite der betreffenden Öffnung in Führungsschienen geführt ist und auf eine oberhalb der Öffnung drehbar gelagerte Wickelwelle aufwickelbar ist.

Man kennt ferner die Kombination von einerseits einem Rolladen und andererseits einem Fliegengitter-Rollo, deren Wickelwellen in einem gemeinsamen Rolladenkasten untergebracht sind. Bei dieser bekannten Ausführungsform befindet sich die Rolloführung innenseitig hinter der Rolladenführung und die Wickelwelle für das Fliegengitter-Rollo im unteren Kastenbereich des Rolladenkastens, und zwar praktisch unterhalb der Wickelwelle für den Rolladenpanzer. Diese Ausführungsform hat sich an sich bewährt, ist jedoch in montagetechnischer Hinsicht dann nicht ganz unproblematisch, wenn nachträglicher Einbau bei einem bereits vorhandenen Rolladen erfolgen soll. - Hier setzt die Erfindung ein.

Der Erfindung liegt die Aufgabe zugrunde, ein Rolladenaggregat der eingangs beschriebenen Ausführungsform zu schaffen, bei dem sich das Fliegengitter-Rollo unschwer auch nachträglich in funktionssicherer Weise einbauen läßt.

Diese Aufgabe löst die Erfindung bei einem gattungsgemäßen Rolladenaggregat dadurch, daß das Fliegengitter-Rollo außenseitig vor dem Rolladenpanzer angeordnet ist, daß die Rolloführung außenseitig vor der Rolladenführung angeordnet ist, und daß die Wickelwelle für das Fliegengitter-Rollo in einer oberen vorderen Kastenecke des Rolladenkastens und in vertikaler Aufsicht vor der Wickelwelle für den Rolladenpanzer angeordnet ist. - Diese Maßnahmen der Erfindung haben zur Folge, daß sich die Rolloführung nicht länger zwischen der Rolladenführung und dem Blendrahmen beispielsweise eines Fensters oder dem Zargenrahmen einer Tür befindet, sondern außenseitig vor der Rolladenführung und in dieser Anordnung wie die Rolladenführung in den Rolladenkasten mündet. Folglich befindet sich das abgewickelte Fliegengitter-Rollo außenseitig vor dem Rolladenpanzer, so daß die Wickelwelle des Fliegengitter-Rollos in der vorderen oberen Kastenecke des Rolladenkastens untergebracht werden kann. Dadurch ist einerseits eine einwandfreie Führung für das Fliegengitter-Rollo gewährleistet, erübrigt sich andererseits die Verwirklichung einer Rolloführung in dem Rolladenkasten. Von besonderer Bedeutung ist jedoch die Tatsache, daß aufgrund der erfindungsgemäßen Anordnung des Fliegengitter-Rollos und seiner Rolloführung ein nachträglicher Einbau bei einem bereits vorhandenen Rolladen schnell und einfach möglich ist. Folglich können bereits vorhandene Rolläden ohne weiteres mit Fliegengitter-Rollos nachgerüstet werden.

Weitere erfindungswesentliche Merkmale sind im folgenden aufgeführt. So können die Rolladenführung und die Rolloführung als getrennte Führungsschienenprofile ausgebildet sein. In einem solchen Fall sieht die Erfindung vor, daß die Rolloführung auf die Rolladenführung außenseitig aufgesetzt ist, beispielsweise mit der Rolladenführung adhäsiv verbunden werden kann, obwohl eine solche Verbindung nicht zwingend erforderlich ist. Es besteht aber auch die Möglichkeit, daß die Rolloführung und die Rolladenführung in an sich bekannter Weise als einteilige Führungsschienenprofile mit getrennten Führungsnuten für einerseits das Fliegengitter-Rollo und andererseits den Rolladenpanzer ausgebildet sind. Nach einer bevorzugten Ausführungsform der Erfindung treten das Fliegengitter und der Rolladenpanzer umlenkungsfrei und folglich senkrecht in die Rolloführung bzw. Rolladenführung ein.

Im folgenden wird die Erfindung anhand einer lediglich ein Ausführungsbeispiel darstellenden Zeichnung näher erläutert; es zeigen:
- Fig. 1: ein erfindungsgemäßes Rolladenaggregat im teilweisen Vertikalschnitt und
- Fig. 2: einen Horizontalschnitt durch den Gegenstand nach Fig. 1 im Bereich eines Blendrahmens mit einer Rolladenführung und einer Rolloführung.

In den Figuren ist ein Rolladenaggregat mit einem Rolladen-Aufsetzkasten 1 dargestellt. Dieses Rolladenaggregat weist eine Wickelwelle 2 für einen Rolladenpanzer 3 und eine Wickelwelle 4 für ein Fliegengitter-Rollo 5 auf, ferner eine Rolladenführung 6 für den Rolladenpanzer 3 und eine Rolloführung 7 für das Fliegengitter-Rollo 5. Das Fliegengitter-Rollo 5 ist außenseitig vor dem Rolladenpanzer 3 angeordnet. Die Rolloführung 7 ist außenseitig vor der Rolladenführung 6 angeordnet. Die Wickelwelle 4 für das Fliegengitter-Rollo 5 ist an einer oberen vorderen Kastenecke des Rolladenkastens 1 und in vertikaler Aufsicht vor der Wickelwelle 2 für den Rolladenpanzer 3 angeordnet. Die Rolladenführung 6 und die Rolloführung 7 sind als getrennte Führungsschienenprofile ausgebildet. Nach dem Ausführungsbeispiel ist die Rolloführung 7 auf der Rolladenführung 6 außenseitig aufgesetzt, ist die Rolladenführung 6 außenseitig auf dem Blendrahmen 8 eines Fensters aufgesetzt bzw. befestigt. Das Fliegengitter-Rollo 5 und der Rolladenpanzer 3 treten umlenkungsfrei und folglich senkrecht in die Rolloführung 7 bzw. Rolladenführung 6 ein. Das Fliegengitter-Rollo 5 weist an seinem unteren Ende ein Abschlußprofil 9 auf.

## Patentansprüche

1. Rolladenaggregat mit einem Rolladenkasten, insbesondere Rolladen-Aufsetzkasten, mit einer Wickelwelle für einen Rolladenpanzer, mit einer Wickelwelle für ein Fliegengitter-Rollo, mit einer Rolladenführung und mit einer Rolloführung, **dadurch gekennzeichnet**, daß das Fliegengitter-Rollo (5) außenseitig vor dem Rolladenpanzer (3) angeordnet ist, daß die Rolloführung (7) außenseitig vor der Rolladenführung (6) angeordnet ist und daß die Wickelwelle (4) für das Fliegengitter-Rollo (5) in einer oberen vorderen Kastenecke des Rolladenkastens (1) und in vertikaler Aufsicht vor der Wickelwelle (2) für den Rolladenpanzer (3) angeordnet ist.

2. Rolladenaggregat nach Anspruch 1, dadurch gekennzeichnet, daß die Rolloführung (7) und die Rolladenführung (6) als getrennte Führungsschienenprofile ausgebildet sind.

3. Rolladenaggregat nach Anspruch 1 oder 2, dadurch gekennzeichnet, daß die Rolloführung (7) auf die Rolladenführung (6) außenseitig aufgesetzt ist.

4. Rolladenaggregat nach Anspruch 1 oder 2, dadurch gekennzeichnet, daß die Rolloführung (7) und die Rolladenführung (6) in an sich bekannter Weise als einteiliges Führungsschienenprofil mit getrennten Führungsnuten für das Fliegengitter-Rollo (5) und den Rolladenpanzer (3) ausgebildet sind.

5. Rolladenaggregat nach einem der Ansprüche 1 bis 4, dadurch gekennzeichnet, daß das Fliegengitter-Rollo (5) und der Rolladenpanzer (3) umlenkungsfrei in die Rolloführung (7) bzw. Rolladenführung (6) eintreten.

## Claims

1. A roller shutter unit having a roller shutter housing, particularly a housing for lowering the roller shutter, having a roller spindle for a roller shutter lining, having a roller spindle for a fly screen roller blind, having a roller shutter guide and having a roller blind guide, characterised in that the fly screen roller blind (5) is disposed externally in front of the roller shutter lining (3), that the roller blind guide (7) is disposed externally in front of the roller shutter guide (6), and that the roller spindle (4) for the fly screen roller blind (5) is disposed in a top front housing corner of the roller shutter housing (1) and in vertical aspect is disposed in front of the roller spindle (2) for the roller shutter lining (3).

2. A roller shutter unit according to claim 1, characterised in that the roller blind guide (7) and the roller shutter guide (6) are constructed as separate guide rail sections.

3. A roller shutter unit according to claims 1 or 2, characterised in that the roller blind guide (7) is placed on the outside of the roller shutter guide (6).

4. A roller shutter unit according to claims 1 or 2, characterised in that the roller blind guide (7) and the roller shutter guide (6) are constructed in the manner known in the art as a one-piece guide rail section with separate guide channels for the fly screen roller blind (5) and the roller shutter lining (3).

5. A roller shutter unit according to any one of claims 1 to 4, characterised in that the fly screen roller blind (5) and the roller shutter lining (3) enter the roller blind guide (7) and the roller shutter guide (6), respectively, free from deflections.

## Revendications

1. Ensemble de volet roulant comprenant un caisson de volet roulant, en particulier un caisson de volet roulant en applique, un arbre d'enroulement pour un tablier de volet roulant, un arbre d'enroulement pour un store-moustiquaire, un guide-volet roulant et un guide-store, caractérisé en ce que le store-moustiquaire (5) est disposé extérieurement devant le tablier de volet roulant (3), en ce que le guide-store (7) est disposé extérieurement devant le guide-volet roulant (6), et en ce que l'arbre d'enroulement (4) pour le store-moustiquaire (5) est disposé dans un coin supérieur avant du caisson de volet roulant (1) et, en vue verticale de dessus, devant l'arbre d'enroulement (2) pour le tablier de volet roulant (3).

2. Ensemble de volet roulant selon la revendication 1, caractérisé en ce que le guide-store (7) et le guide-volet roulant (6) sont conçus sous la forme de profilés séparés formant glissières de guidage.

3. Ensemble de volet roulant selon la revendication 1 ou 2, caractérisé en ce que le guide-store (7) est posé extérieurement en applique sur le guide-volet roulant (6).

4. Ensemble de volet roulant selon la revendication 1 ou 2, caractérisé en ce que le guide-store (7) et le guide-volet roulant (6) sont concus sous la forme d'un profilé d'un seul tenant formant glissière de guidage avec des rainures de guidage séparées pour le store-moustiquaire (5) et le tablier de volet roulant (3).

5. Ensemble de volet roulant selon l'une des revendications 1 à 4, caractérisé en ce que le store-moustiquaire (5) et le tablier de volet roulant (3) pénètrent dans le guide-store (7) et, respectivement, dans le guide-volet roulant (6) sans être déviés.
